# EUROPÄISCHE PATENTSCHRIFT

(11) **EP 0 888 876 B1**
(45) Veröffentlichungstag und Bekanntmachung des Hinweises auf die Patenterteilung: **16.01.2002**
(21) Anmeldenummer: 98105711.0
(22) Anmeldetag: 28.03.1998
(51) Int. Cl.: B31B 19/92, B31B 19/98

(54) **Vorrichtung zum Abgeben und Stapeln von aus einer Kunststoffolienbahn hergestellten Beuteln**
Machine for delivering and stacking bags, fabricated from a thermoplastic web
Machine pour délivrer et empiler des sacs fabriqués à partir d'une bande continue thermoplastique

(30) Priorität: 03.07.1997 DE 19728371
(43) Veröffentlichungstag der Anmeldung: 07.01.1999
(73) Patentinhaber: LEMO Maschinenbau GmbH, D-53859 Niederkassel-Mondorf (DE)
(72) Erfinder: Meyer, Armin, 51143 Köln (DE)
(74) Vertreter: Thul, Hermann, Dipl.-Phys.

(56) Entgegenhaltungen:
- DE-A- 2 819 728
- DE-A- 4 214 365
- FR-A- 2 428 599
- US-A- 5 362 013

## Beschreibung

Die Erfindung bezieht sich auf eine Vorrichtung zum Querschweißtrennen und stapelweisen Sammeln und Verblocken von aus einer Kunststoffolienbahn hergestellten Beuteln, insbesondere Hemdchentragetaschen, mit einer Quertrenn-Schweißeinrichtung, einer in Folienbahnlaufrichtung nachfolgend angeordneten Sammel- und Verblockungseinrichtung sowie einer zwischen letzterer und der Quertrenn-Schweißeinrichtung angeordneten Einzugseinrichtung mit wenigstens einer, vorzugsweise zwei im wesentichen quer zur Bahnlaufrichtung erstreckenden und mittels umlaufender Antriebselemente durch die Folienbahnebene bewegbaren und dabei einen Teilbereich jedes Beutels umlenkenden Stange bzw. Stangen.

Aus der DE 42 14 365 A1 ist eine Vorrichtung der vorstehend beschriebenen Art bekannt. Als Einzugseinrichtung ist zwischen der Quertrenn-Schweißeinrichtung und einer Stapelstation eine Trommel mit querliegender Achse gelagert, deren Hüllzylinder durch mindestens zwei Stangen gebildet und die im Schweißtakt um einen bestimmten Winkelschritt drehbar angetrieben ist. Die Einzugseinrichtung ist derart ausgebildet, daß sich der hintere Teil eines bereits in der Stapeleinrichtung fixierten Beutels um die untenliegende Stange der Trommel herumschlingt und nach weiterem Verdrehen der Trommel sich wieder von der Stange löst. Durch das vorübergehende Abstützen der zugeführten Bereiche der Beutel soll eine gute Kühlung der nachlaufenden Schweißnähte erreicht werden, ohne daß ein Verkleben der Abschnitte beim Stapeln im Bereich der Querschweißnähte zu befürchten ist.

Durch die vorbeschriebene Umlenkung des hinteren Bereichs des zur Stapelstation geführten Beutels gleitet dessen Oberfläche unmittelbar über die Oberfläche der Stange.
Durch die dabei zwischen der Stangenoberfläche und der Beuteloberfläche auftretenden hohe Haftreibung entstehen relativ hohe Rückhaltekräfte, die dazu führen, daß die in der Schweißeinrichtung erstellten Schweißnähte der Beutel überdehnt bzw. zerstört werden, so daß sich nicht nur eine schlechte Schweißnaht ergibt, sondern zugleich auch unsaubere Verblockungs- und Aufnadelpunkte in der Sammel- und Verblockungseinrichtung entstehen. Im Extremfall, insbesondere bei Folien mit stumpfer Oberfläche, kann es sogar zu einer Blockade des Stangeneinzugs kommen. Bisher hat man dieses Problem dadurch zu lösen versucht, indem man die Vorrichtung mit vergleichsweise niedriger Taktzahl betrieben hat. Dies führt jedoch zu einem erheblichen Leistungsverlust. Außerdem hat man Klemmleisten der Querschweißtrenneinrichtung mit leichter Verzögerung geöffnet, jedoch auf Kosten höherer mechanischer Belastungen und eines frühzeitigeren Verschleißes bestimmter Maschinenteile.

Der Erfindung liegt die Aufgabe zugrunde, eine Vorrichtung der eingangs genannten Art zu schaffen, die bei vergleichsweise hohen Maschinentaktzahlen und weitgehender Verschleißunanfälligkeit sowohl eine gute Schweißnahtgüte der Beutel als auch eine sichere Packenausbildung und weitgehend verzerrungsfreies Verblocken des Beutelstapels ermöglicht.

Diese Aufgabe wird erfindungsgemäß dadurch gelöst, daß jede Stange zumindest eine gegenüber der in Transportrichtung bewegten Kunststoffolienbahn bzw. des Beutels abrollende Oberfläche aufweist. Mit den Mitteln nach der Erfindung wird die bisherige Gleitreibung zwischen dem Beutelende und der starren Stange, die unter ungünstigen Umständen zu einer Blockierung des Stangeneinzugs führen kann, nunmehr durch eine abrollende Reibung zwischen dem Beutelende und der damit zusammenwirkenden Oberfläche der Stange bzw. der Stangen erreicht. Auf diese Weise kann die Maschine bzw. die Vorrichtung mit vergleichsweise hoher Maschinenleistung betrieben werden. Außerdem ergibt sich eine bessere Schweißnahtqualität, da keine Nahtabrisse mehr durch eine zu hohe Reibung zwischen dem Folienende und der Stange auftreten. Insgesamt werden die mechanischen Teile der Vorrichtung, wie Lager und Rutschkupplungen und dergleichen, einer niedrigeren Belastung ausgesetzt. Im Sammelbereich ergibt sich eine bessere Packenbildung, da die bisher beispielsweise durch Nadeln und Verblockungskerzen gebildete Langlochausbildung im Beutel nicht mehr auftritt. Die erfindungsgemäße Vorrichtung eignet sich insbesondere für dünne und vergleichsweise stumpfe Kunststoffolien und bei vergleichsweise dicken Beutelpacken, da ein Verziehen durch den Stangeneinzug nicht mehr eintritt.

Das Erzeugen einer rollenden Reibung zwischen der Kunststoffolienbahn bzw. der Beuteloberfläche und der Stange kann auf verschiedene Art und Weise erreicht werden. Grundsätzlich ist es denkbar, die Stange selbst um ihre Längsachse verdrehbar auszubilden, beispielsweise in der Weise, daß die Stange an paarweise mit Abstand gegenüberliegenden und über oberhalb und unterhalb der Kunststoffolienbahnebene angeordnete Umlenkräder geführten Antriebsketten gelagert ist. Dabei ist die Stange insgesamt in Form einer Abrollstange zwischen den Antriebsketten drehbar gelagert.

Grundsätzlich ist aber auch eine Lösung denkbar, bei der die Stange einen an den Antriebsketten unverdrehbar gelagerten Lagerzapfen und ein darauf drehbar gelagertes Rohr bzw. eine Hülse aufweist. Vorzugsweise weist das Rohr etwa die Länge des tragenden Teils des Lagerzapfens auf.

Im Prinzip ist es auch denkbar, das Rohr von mehreren auf dem Lagerzapfen abstandslos angeordneten drehbaren Rohrhülsen zu bilden.

Ein bevorzugtes Ausführungsbeispiel der Erfindung ist in der Zeichnung dargestellt und wird im folgenden näher erläutert. Es zeigen in jeweils schematischer Darstellung:
- Figur 1: eine erfindungsgemäß ausgebildete Vorrichtung mit einer Quertrenn-schweißeinrichtung, einer Sammel- und Verblockungseinrichtung sowie einer Einzugseinrichtung, deren Stangen in bezug auf den Folienvorschub sich in der Grundstellung befinden,
- Figur 2: einen Querschnitt durch eine der Stangen in vergrößertem Maßstab,
- Figur 3: eine der Figur 1 entsprechende Darstellung bei Beginn der Stangenbewegung nach dem Schweißvorgang,
- Figur 4: eine Aufsicht auf die Einzugseinrichtung in vergrößertem Maßstab,
- Figur 5: eine den Figuren 1 und 3 entsprechende Darstellung der Vorrichtung bei fortgeschrittener Stangenbewegung nach dem Schweißvorgang und
- Figur 6: eine Einzelheit der Einzugseinrichtung in vergrößertem Maßstab.

Die in der Zeichnung dargestellte Vorrichtung ist Teil einer Beutelherstellmaschine, auf der Beutel aus Kunststoff, z. B. Hemdchentragetaschen, hergestellt werden können. Die einzelnen Beutel werden in an sich bekannter Weise aus einer Kunststoffolienbahn 1 erzeugt, die in der Zeichnung entsprechend dem Pfeil 2 von rechts nach links durch Vorzugswalzen 3 und gegebenenfalls mit Unterstützung von nicht dargestellten Blasdüsen zunächst bis in den Bereich einer Quertrenn-Schweißeinrichtung 4 bewegt wird. Hinter der Quertrenn-Schweißeinrichtung 4 und vor einer nachgeschalteten Sammel- und Verblockungseinrichtung 5 ist eine Einzugseinrichtung 6 angeordnet. Die Einzugseinrichtung weist um Umlenkräder 7 geführte Antriebsketten 8 auf, die - wie sich aus Figur 4 ergibt-, mit Abstand paarweise gegenüberliegend angeordnet sind. Auf jeweils einer Seite ist zwischen den Antriebsketten 8 jeweils eine Stange 9, 11 angeordnet, die in weiter unten näher beschriebener Weise an den Antriebsketten befestigt ist.

Wie sich aus Figur 1 ergibt, liegt die eine Stange 9 oberhalb der Transportebene der Kunststoffolienbahn 1 bzw. eines aus dieser erstellten Beutels 12, während die andere Stange 11 mit Abstand zur Beutelebene an der anderen Seite der Antriebsketten 8 befestigt ist. Bei Umlauf der Antriebsketten im Gegenuhrzeigersinn kann der von der Kunststoffolienbahn 1 durch die Quertrenn-Schweißeinrichtung 4 abgelängte Beutel 12 mit seinem hinteren Teil, so wie das weiter unten näher beschrieben wird, bis in den Bereich eines umlaufend angetriebenen Fächers 13 gebracht werden.

Die Sammel- und Verblockungseinrichtung 5 weist ein Stapelauflager 14 auf, das mit einem Bauteil 15 der im einzelnen nicht dargestellten Beutelherstellmaschine fest verbunden ist. Der Bauteil 15 kann entsprechend dem Doppelpfeil 16 entlang einer Führungssäule 17 im wesentlichen vertikal verstellt werden. Unterhalb des Stapelauflagers 14 befindet sich eine Nadelleiste 18, auf der mehrere in Reihe hintereinander angeordnete Dome 19 angeordnet sind, die jeweils durch eine Öffnung 21 im Stapelauflager 14 hindurchgeführt sind. Die Dome 19 sind als Fortsatz einer Glühkerze 22 ausgebildet, die im Bereich der Nadelleiste 18 angeordnet ist, die ihrerseits entsprechend der Doppelpfeilangabe 23 gleichfalls im wesentlichen in vertikaler Richtung verstellbar ist. Über die Glühkerze 22 ist der domartige Fortsatz bzw. der Dom 19 während der Stapelablage der Beutel ständig erwärmt, so daß sich die Glühkerze von unten her durch die Folienwandung der abgelegten Beutel hindurch brennt. Je nach Größe der Beutel können mehrere Glühkerzen hintereinander angeordnet sein. Nach dem Verblocken der einzelnen Beutel miteinander zu einem Beutelpaket kann in nicht dargestellter Weise mit einer Stanzeinrichtung beispielsweise ein Ausschnitt für die Erstellung von Hemdchentragetaschen erzeugt werden.

Wie aus Figur 2 hervorgeht, weist die Stange 9 bzw. 11 einen inneren Lagerzapfen 24 auf, auf der ein Rohr 25 bzw. eine Hülse drehbar gelagert ist. Einzelheiten der Ausbildung einer Stange und deren Befestigung an der Antriebskette 8 ergeben sich aus Figur 6. In dem dort dargestellten Ausführungsbeispiel ist der Lagerzapfen 24 an seiner einen, nämlich linken Seite, mit einem konisch ausgebildeten Begrenzungselement 26 fest verbunden, das über eine angedeutete Schraube 27 mit einem Kettenglied der Antriebskette 8 verbunden ist. Auf der gegenüberliegenden Seite des Lagerzapfens 24 ist ein lösbares Begrenzungselement 28, das gleichfalls konisch ausgebildet ist angeordnet und gleichfalls über eine verlängert ausgebildete Schraube 29 mit dem Lagerzapfen 24 einerseits und einem Kettenglied der Antriebskette 8 verbunden. Durch die konischen Begrenzungselemente 26 und 28 wird sichergestellt, daß sich das Rohr 25, das gegebenenfalls auch aus mehreren Rohrhülsen bestehen kann, lose auf dem feststehenden Lagerzapfen 24 drehen kann und sich axial nicht verschieben kann. Die erfindungsgemäße Vorrichtung arbeitet wie folgt:

Bei der in Figur 1 dargestellten Grundstellung der Vorrichtung befindet sich die eine Stange 9 geringfügig oberhalb der Transportebene der Kunststoffolienbahn 1, während die andere Stange 11 mit einem gewissen Abstand dazu unterhalb der Bewegungsebene des Kunststoffolienbandes 1 liegt. Nachdem nun ein Beutel 12 durch die Quertrenn-Schweißeinrichtung 4 von der Kunststoffolienbahn 1 abgetrennt ist, also nach dem Quertrennschweißvorgang, beginnt die Stangenbewegung der Einzugseinrichtung 6 im Gegenuhrzeigersinn. Dabei kommen die Stangen 9 und 11, d. h. genau genommen die verdrehbaren Rohre 25 mit dem hinteren Ende des Beutels 12 in Berührung, wodurch dieser Beutelbereich in dem in Figur 3 gezeigten Umfang abgelenkt wird. Die Stangen 9, 11 drehen sich dabei im Sinne der angedeuteten Pfeilrichtungen. Da sich bei der beschriebenen Bewegung die Folienoberfläche des Beutels auf dem drehenden Rohr 25 abrollt, ergibt sich eine vergleichweise geringe Reibung, die es ohne nennenswerte Beeinträchtigung ermöglicht, den hinteren Teil des Beutels in den Bereich des Fächers 13 zu bringen, so wie das aus Figur 5 ersichtlich ist. Bei der dort gezeigten Stellung hat das hintere Ende des Beutels 12 die nunmehr oben liegende rechte Stange 11 bereits verlassen, jedoch steht die untere Rolle 9 noch mit dem Folienende in Berührung, bis nach weiterer Bewegung auch diese schließlich vom Folienende freikommt und dieses vollständig in den Bereich des Fächers 13 gelangt ist, in der die einzelnen Enden im Sinne einer guten Ablage auf dem Stapelauflager aufgefächert werden.

## Patentansprüche

1. Vorrichtung zum Quertrennschweißen und stapelweisen Sammeln und Verblocken von aus einer Kunststoffolienbahn (1) hergestellten Beuteln (12), insbesondere Hemdchentragetaschen, mit einer Quertrenn-Schweißeinrichtung (4), einer in Folienbahnlaufrichtung nachfolgend angeordneten Sammel- und Verblockungseinrichtung (5) sowie einer zwischen letzterer und der Quertrenn-Schweißeinrichtung (4) angeordneten Einzugseinrichtung (6) mit wenigstens einer, vorzugsweise zwei sich im wesentlichen quer zur Bahnlaufrichtung erstreckenden und mittels umlaufend angetriebener Antriebselemente (8) durch die Folienbahnebene bewegbaren und dabei einen Teilbereich jedes Beutels (12) umlenkenden Stange bzw. Stangen (9, 11), **dadurch gekennzeichnet, daß** jede Stange (9,11) zumindest eine gegenüber in der Transportrichtung bewegten Kunststoffolienbahn (1) bzw. dem Beutel (12) abrollende Oberfläche aufweist.

2. Vorrichtung nach Anspruch 1, **dadurch gekennzeichnet, daß** die Stange (9, 11) selbst um ihre Längsachse verdrehbar ausgebildet ist.

3. Vorrichtung nach Anspruch 1 oder 2, **dadurch gekennzeichnet, daß** die Stange (9, 11) an paarweise mit Abstand gegenüberliegenden und über oberhalb und unterhalb der Kunststoffolienbahnebene angeordnete Umlenkräder (7) geführten Antriebsketten (8) gelagert ist.

4. Vorrichtung nach Anspruch 3, **dadurch gekennzeichnet, daß** die Stange (9, 11) insgesamt in Form einer Abrollstange zwischen den Antriebsketten (8) drehbar gelagert ist.

5. Vorrichtung nach Anspruch 3, **dadurch gekennzeichnet, daß** die Stange (9, 11) einen an den Antriebsketten (8) unverdrehbar gelagerten Lagerzapfen (24) und ein darauf drehbar gelagertes Rohr (25) aufweist.

6. Vorrichtung nach Anspruch 5, **dadurch gekennzeichnet, daß** das Rohr (25) von mehreren auf dem Lagerzapfen abstandslos angeordneten Rohrhülsen gebildet ist.

7. Vorrichtung nach Anspruch 5 oder 6, **dadurch gekennzeichnet, daß** zur axialen Begrenzung des Rohres (25) oder der Rohrhülsen an den Endbereichen des Lagerzapfens (24) im wesentlichen konisch ausgebildete Begrenzungselemente (26, 28) angeordnet sind.

8. Vorrichtung nach Anspruch 7, **dadurch gekennzeichnet**, daßdaseine Begrenzungselement (26) einstückig oder fest verbunden mit dem Lagerzapfen (24) ausgebildet ist, während das andere Begrenzungselement (28) lösbar mit dem Lagerzapfen (24) verbunden ist.

9. Vorrichtung nach Anspruch 8, **dadurch gekennzeichnet, daß** die Befestigung der Stange (9, 11) bzw. des Lagerzapfens (24) an den Antriebsketten (8) durch Befestigungsschrauben (27, 29) erfolgt.

10. Vorrichtung nach Anspruch 9, **dadurch gekennzeichnet, daß** die eine Befestigungsschraube (29) zugleich zur lösbaren Befestigung des einen Begrenzungselements (28) am Lagerzapfen (24) dient.

## Claims

1. Apparatus for the transverse severing/welding and stackwise collection and block formation of bags (12) produced from a plastic-film web (1), in particular shirt-carrying bags, having a transverse severing/welding arrangement (4), a downstream collecting and block-forming arrangement (5), as seen in the film-web-running direction, and a drawing-in arrangement (6), which is arranged between said collecting and block-forming arrangement and the transverse severing/welding arrangement (4) and has at least one rod, preferably two rods (9, 11) which extend essentially transversely to the web-running direction, can be moved through the film-web plane by means of drive elements (8) driven in circulation and, in the process, deflect a sub-region of each bag (12), **characterized in that** each rod (9, 11) has at least one surface which rolls in relation to the bag (12) or plastic-film web (1) moved in the transporting direction.

2. Apparatus according to Claim 1, **characterized in that** the rod (9, 11) itself is designed such that it can be rotated about its longitudinal axis.

3. Apparatus according to Claim 1 or 2, **characterized in that** the rod (9, 11) is mounted on drive chains (8) which are spaced apart opposite one another in pairs and are guided over deflecting wheels (7) arranged above and beneath the plastic-film-web plane.

4. Apparatus according to Claim 3, **characterized in that** the rod (9, 11) as a whole is mounted rotatably in the form of a rolling rod between the drive chains (8).

5. Apparatus according to Claim 3, **characterized in that** the rod (9, 11) has a bearing journal (24), which is mounted non-rotatably on the drive chains (8), and a tube (25), which is mounted rotatably on said bearing journal.

6. Apparatus according to Claim 5, **characterized in that** the tube (25) is formed by a plurality of tubular sleeves arranged on the bearing journal without any spacing between them.

7. Apparatus according to Claim 5 or 6, **characterized in that**, in order to bound the tube (25) or the tubular sleeves axially, essentially conical boundary elements (26, 28) are arranged at the end regions of the bearing journal (24).

8. Apparatus according to Claim 7, **characterized in that** one boundary element (26) is formed integrally with, or fixed to, the bearing journal (24), while the other boundary element (28) is connected releasably to the bearing journal (24).

9. Apparatus according to Claim 8, **characterized in that** the rod (9, 11) or the bearing journal (24) is fastened on the drive chains (8) by fastening screws (27, 29).

10. Apparatus according to Claim 9, **characterized in that** one fastening screw (29) serves, at the same time, for releasably fastening one boundary element (28) on the bearing journal (24).

## Revendications

1. Dispositif pour le soudage-coupage transversal et la mise en pile et le blocage de sachets (12) fabriqués à partir d'une bande de film de matière plastique (1), en particulier des pochettes de transport de chemises, avec un dispositif de soudage-coupage transversal (4), un dispositif de reprise et de blocage (5) disposé à la suite dans le sens de défilement de la bande, ainsi qu'un dispositif d'alimentation (6) disposé entre ce dernier et le dispositif de soudage-coupage (4), avec au moins une tige, de préférence deux tiges (9, 11), s'étendant essentiellement transversalement au sens de défilement de la bande et mobiles à travers le plan de la bande de film au moyen d'éléments d'entraînement (8) en mouvement continu et dès lors déviant une zone partielle de chaque sachet (12), **caractérisé en ce que** chaque tige (9, 11) présente au moins une surface roulante par rapport à la bande de film de matière plastique (1), respectivement au sachet (12), déplacé(e) dans le sens du transport.

2. Dispositif suivant la revendication 1, **caractérisé en ce que** la tige (9, 11) elle-même peut tourner autour de son axe longitudinal.

3. Dispositif suivant la revendication 1 ou 2,
**caractérisé en ce que** la tige (9, 11) est supportée sur des chaînes motrices (8) installées par paires à distance l'une en face de l'autre et guidées sur des poulies de renvoi (7) disposées au-dessus et en dessous du plan de la bande de film de matière plastique.

4. Dispositif suivant la revendication 3, **caractérisé en ce que** la tige (9, 11) est au total supportée de façon rotative sous la forme d'une tige roulante entre les chaînes motrices (8).

5. Dispositif suivant la revendication 3, **caractérisé en ce que** la tige (9, 11) présente un tourillon d'appui (24) supporté de façon non rotative sur les chaînes motrices (8) et un tube tournant (25) supporté sur ceux-ci.

6. Dispositif suivant la revendication 5, **caractérisé en ce que** le tube (25) est formé de plusieurs douilles tubulaires disposées sans écartement sur le tourillon d'appui.

7. Dispositif suivant la revendication 5 ou 6,
**caractérisé en ce que** des éléments de limitation (26, 28) de forme essentiellement conique sont disposés sur les zones d'extrémité du tourillon d'appui (24) pour la limitation axiale du tube (25) ou des douilles tubulaires.

8. Dispositif suivant la revendication 7, **caractérisé en ce qu'**un premier élément de limitation (26) est formé d'une seule pièce ou est solidement fixé au tourillon d'appui (24), tandis que l'autre élément de limitation (28) est assemblé de façon amovible au tourillon d'appui (24).

9. Dispositif suivant la revendication 8, **caractérisé en ce que** la fixation de la tige (9, 11), respectivement du tourillon d'appui (24), sur les chaînes motrices (8) est réalisée au moyen de vis de fixation (27, 29).

10. Dispositif suivant la revendication 9, **caractérisé en ce qu'**une première vis de fixation (29) sert en même temps pour la fixation amovible d'un premier élément de limitation (28) sur le tourillon d'appui (24).
